# FASCICULE DE BREVET EUROPEEN

(11) **EP 1 524 221 B1**
(45) Date de publication et mention de la délivrance du brevet: **19.07.2006**
(21) Numéro de dépôt: 03405734.9
(22) Date de dépôt: 14.10.2003
(51) Int. Cl.: B65H 29/04, B26D 7/18, B26D 7/06, B26D 7/01

(54) **Station de séparation des poses d'une presse à découper**
Ausbrechstation einer Stanzpresse
Stripping station in a cutting press

(43) Date de publication de la demande: 20.04.2005
(73) Titulaire: BOBST S.A., 1001 Lausanne (CH)
(72) Inventeur: Jaquet, Bernard, 1673 Rue (CH); Laederach, Raphaël, 1687 Vuisternens-devant-Romont (CH); Limat, Jean-Marc, 1630 Bulle (CH)
(74) Mandataire: Poirier, Jean-Michel Serge

(56) Documents cités:
- US-A- 3 809 390
- US-A1- 2001 042 451

## Description

La présente invention se rapporte à une station d'une presse à découper des feuilles pour la séparation des poses alternativement la réception des feuilles pleines, comprenant un berceau supérieur peur un dispositif de séparation des poses et des barres de pinces pour le transport des feuilles en travail.

Lors du découpage de feuilles dans une presse à découper, on peut, suivant le genre de travail effectué sur la presse, recueillir les poses séparément sous la forme de piles distinctes ou réceptionner la feuille pleine si celle-ci doit encore passer dans une autre machine pour y subir une autre opération, avant ou après découpage de la feuille et avant la séparation des poses.

Dans le premier cas, les bords avants des feuilles respectives restent pincés dans les pinces de la barre de pinces du dispositif de transport des feuilles et le déchet de la feuille, après séparation des poses, est entraîné par la barre de pinces vers le poste d'évacuation des déchets.

Dans le second cas, la feuille est lâchée par la barre de pinces et réceptionnée pour être empilée sur une seule pile de stockage formée entre des butées de rangement verticales réglées au format des feuilles à empiler.

Comme on peut le constater, les deux modes opératoires susmentionnés nécessitent des organes respectifs spécifiques et ne peuvent donc pas être mis en oeuvre sur une station comportant des organes polyvalents. De plus, si la séparation des poses ne nécessite qu'un outil statique animé par les déplacements alternatifs du berceau supérieur de la station de séparation des poses, le dispositif de réception de feuilles pleines nécessite la présence d'un organe mobile pour la sortie des feuilles des pinces et leur guidage à l'intérieur d'un cadre de rangement. En effet cet organe mobile doit pouvoir descendre au-dessous du niveau de la barre de pince et comme il doit retenir et pousser les bords avant des feuilles lors de l'ouverture des pinces de la barre de pince, il doit présenter une forme de peigne pour passer entre les pinces et le profil de la barre qui tient ces pinces. Cet organe mobile de réception des feuilles doit donc être déplacé par rapport au berceau en sorte que des moyens d'actionnement doivent être prévus pour déplacer cet organe mobile en fonction du déplacement du berceau supérieur de la station de séparation.

On a proposé dans le US 3 809 390 un mécanisme pour l'ouverture des pinces d'une barre de pinces comprenant une barre montée coulissante dans la barre de pinces et munie d'évidements pour recevoir des goupilles d'écartement des pinces lorsque la barre coulissante coulisse sous la commande d'une came disposée dans la trajectoire de la barre de pinces.

On a proposé par ailleurs dans le EP 1 155 791 une presse de façonnage de feuilles comprenant une station d'éjection de déchets avec un châssis porte-outil portant une paire de rails transversaux portant un outil d'éjection, dont le premier est fixe par rapport au châssis porte-outil et le deuxième est mobile en direction longitudinale et permettant de maintenir en position opérationnelle d'éjection de déchets, au choix un cadre-tiroir d'outil supérieur d'éjection ou une planche supérieure d'éjection, ou un cadre-tiroir d'outil supérieur de séparation de poses, ou une planche supérieure de séparation de poses.

Le but de la présente invention est d'apporter une solution susceptible de permettre, sur une même station d'une presse à découper, d'effectuer selon le besoin, la séparation des poses ou la réception des feuilles pleines.

A cet effet, la présente invention a pour objet une station de séparation des poses d'une presse à découper selon la revendication 1.

L'avantage principal de cette invention est celui de rendre plus flexible l'utilisation de la presse à découper. Cette solution conduit à une économie d'investissement et conduit à une utilisation optimale de la capacité de production de la machine.

D'autres particularités et avantages de l'invention apparaîtront à la lecture de la description qui suit et qui sera faite à l'aide des dessins annexés qui illustrent, schématiquement et à titre d'exemple, une forme d'exécution de la station de séparation d'une presse à découper, objet de la présente invention.
La figure 1 est une vue de dessus de la station de séparation avec le dispositif de réception de feuilles pleines;
la figure 2 est une vue en coupe selon la ligne II-II de la figure 1;
la figure 3 est une vue latérale semblable à la figure 2, illustrant le mécanisme du dispositif de réception dans sa position neutralisée;
la figure 4 est une vue latérale d'un dispositif de soulèvement du guide chaîne du dispositif d'entraînement des barres de pinces.

En se référant aux figures 1 et 2, ces figures représentent essentiellement un dispositif pour la réception des feuilles pleines monté sur la station de séparation des poses découpées par la presse à découper.

Ce dispositif pour la réception des feuilles pleines comporte un cadre rectangulaire 1 monté coulissant dans une coulisse 2a d'un élément d'un châssis ou berceau supérieur 2 de la station de séparation, dont seul cet élément est représenté sur la figure 2. Le cadre rectangulaire 1 peut ainsi être mis latéralement en place ou enlevé du poste de séparation, depuis le côté conducteur de la machine selon que l'on veut recueillir les feuilles découpées avec les poses découpées liées les unes aux autres en vue de soumettre ces feuilles à une ou plusieurs opérations dans une autre machine, ou que l'on veut séparer les poses découpées et les recueillir sous forme de piles ou paquets distincts. Dans ce cas, le cadre 1 doit être retiré et un autre cadre, ou l'outil "planche" de séparation des poses, doit être glissé dans les glissières 2a du berceau supérieur 2. Cet autre cadre ou outil "planche" n'a pas été représenté étant donné qu'il est statique et qu'il est donc simplement déplacé par les mouvements verticaux alternatifs du berceau supérieur 2 commandé par le mécanisme d'entraînement de la presse à découper. Ce cadre de séparation des poses ne se distingue donc pas d'un cadre traditionnel.

Contrairement au cadre du dispositif de séparation des poses, le cadre 1 du dispositif de réception de feuilles pleines comporte un organe éjecteur 3 qui s'étend sur toute la longueur du côté transversal avant du cadre 1, par rapport au sens de déplacement des feuilles découpées 4, transportées par la barre de pinces 23 (figure 2) entraînée de façon habituelle par deux chaînes (non représentées) en boucles sans fin disposées respectivement des deux côtés de la presse à découper auxquelles sont fixées les deux extrémités de la barre de pinces 23.

L'organe éjecteur 3 est solidaire de deux éléments d'articulation 5a, 5b (figure 1) montés pivotant autour d'un axe transversal 6. Chaque élément d'articulation 5a, 5b comporte un galet 7a, 7b pressé par un ressort de traction 8a, 8b contre une came 9a, 9b, solidaire d'un arbre de pivotement 10a, 10b. Chaque came 9a, 9b présente un bras 11a, 11b auquel est fixée une extrémité d'un ressort de rappel 12a, 12b dont l'autre extrémité est fixée à un organe d'accrochage 13a, 13b, monté pivotant autour de l'arbre de pivotement 10a, 10b des cames respectives 9a, 9b.

Chaque organe d'accrochage 13a, 13b est relié à l'arbre 14 d'une manivelle 15 par un bras de liaison 16a, 16b, dont une extrémité est articulée à l'organe d'accrochage 13a, respectivement 13b et dont l'autre extrémité est articulée à un axe 17a, 17b distinct de l'arbre 14 de la manivelle 15. Une butée 18a, 18b solidaire de la came 9a, respectivement 9b s'étend dans la trajectoire de l'organe d'accrochage 13a, 13b. Une butée mobile 19a, 19b excentrée par rapport à l'arbre 14 se prolongeant jusqu'à la manivelle 15 est lié par l'axe d'articulation 17a, 17b à chaque bras de liaison 16a, respectivement 16b. Une butée fixe 20a, 20b fixée par des entretoises 1a, 1b au cadre 1 est disposée dans la trajectoire de chaque butée mobile 19a, 19b, limitant le déplacement de chaque organe d'accrochage 13a, 13b sous l'effet de la traction du ressort de rappel 12a, respectivement 12b.

Chaque arbre 10a, 10b est encore solidaire d'un levier d'entraînement 21a, 21b qui se termine par un galet destiné à venir en contact avec une surface d'appui horizontale de roulement 22a, 22b. En se déplaçant verticalement alternativement de haut en bas et inversement, le berceau supérieur 2 fait pivoter les levier d'entraînement 21a, 21b, dans le sens des aiguilles de la montre lorsque le berceau supérieur 2 descend et les ressorts de traction 12a, 12b les font pivoter en sens inverse lorsqu'il remonte, le mouvement des leviers d'entraînement en sens inverse résultant de la détente des ressorts de rappel 12a, 12b qui ont été armés pendant le déplacement des arbres 10a, 10b. Ces sens de rotation sont ceux que l'on observe en se référant aux figures 2 et 3.

Au cours du déplacement des leviers d'entraînement 21a, 21b dans le sens des aiguilles de la montre, les cames 9a, 9b sont entraînées dans le même sens. Etant donné que les rayons des parties de ces cames 9a, 9b contre lesquelles les galets 7a, respectivement 7b appuient diminue, lorsqu'elles ont été entraînées de l'angle d'entraînement maximum des leviers d'entraînement 21a, 21b, les organes d'articulation 5a, 5b pivotent tous deux sous la force des ressorts de tractions 8a, 8b. Par conséquent, l'organe éjecteur 3 tourne pendant la descente du berceau supérieur 2 pour être amené dans la position illustrée en traits mixtes par la figure 2.

Ce mouvement de l'organe éjecteur 3 en forme de peigne doit être synchronisé avec précision avec le déplacement de droite à gauche (figure 2) de la barre de pinces 23 et avec l'ouverture des pinces 23a. Cette ouverture est réalisée de la façon habituelle dans ce type de machine, par une came 24 (figure 2) disposée dans la trajectoire du levier à galet 23b d'ouverture des pinces 23a de la barre de pinces 23. Ainsi, les dents du peigne que forme l'organe éjecteur 3 passent entre les pinces 23a de la barre de pinces 23, en sorte que le bord avant de la feuille 4 est poussé par l'organe éjecteur 3 dès qu'elle est lâchée par la barre de pinces 23.

Etant donné que dans le cas où la station de réception des feuilles pleines est transformée en station de séparation des poses, les pinces 23a de la barre de pinces ne doivent pas être ouvertes, pour permettre à la barre de pinces 23 d'évacuer les déchets restant après la séparation des poses, les cames 24 doivent pouvoir être enlevées lors de la transformation du poste de réception.

Comme on peut le constater notamment sur la figure 2, le déplacement angulaire des leviers d'entraînement 21a, 21b est limité par les surfaces d'appui horizontales de roulement 22a, 22b, de sorte que si on veut faire coulisser le cadre 1 du dispositif de réception de feuilles pleines pour l'enlever du berceau supérieur 2 pour le remplacer par le dispositif de séparation des poses (non représenté), il est nécessaire de neutraliser les ressorts de traction 12a, 12b qui font tourner les leviers d'entraînement 21a, 21b et les cames 9a, 9b solidaires du même arbre 10a, respectivement 10b et empêchent la sortie du cadre 1 du dispositif de réception.

Pour obtenir ce résultat, il suffit de tourner la manivelle 15 solidaire de l'arbre 14 de 180° dans le sens des aiguilles d'une montre pour la faire passer de la position des figures 1, 2 à celle illustrée par la figure 3. Dans un premier temps, il faudra vaincre la force des ressorts de traction 12a, 12b qui appliquent les butées mobiles 19a, 19b solidaires des bras de liaison 16a, 16b contre les butées fixes 20a, 20b. Ce mouvement de la manivelle a pour effet de faire légèrement tourner les organes d'accrochage 13a, 13b des ressorts 12a, 12b dans le sens inverse de celui des aiguilles d'une montre. Une fois la traction du ressort vaincue, elle agit dans le sens de rotation de la manivelle 15 jusqu'à ce que les organes d'accrochage 13a, 13b rencontrent les butées 18a, 18b solidaires des cames 9a, 9b et des leviers d'entraînement 21a, 21b (figure 1) neutralisant la traction des ressorts 12a, 12b sur la manivelle 15. En terminant la demi rotation de cette manivelle 15, les leviers d'entraînement 21a, 21b sont dégagés des surfaces d'appui horizontales 22a, 22b, comme on peut le constater sur la figure 3, ce qui permet l'enlèvement du cadre 1 du dispositif de réception sans interférence des leviers d'entraînement 21a, 21b.

Le dispositif de réception 1 des feuilles pleines 4 est encore muni d'une pluralité d'organes 25 pour accélérer la descente des feuilles 4 après l'ouverture des pinces 23a. Ces organes 25 sont statiques et répartis sur toute la surface du dispositif de réception. Ils se situent à un niveau inférieur à celui du cadre 1, de manière à venir en contact avec la surface de la feuille 4 réceptionnée, après l'ouverture des pinces 23a de la barre de pinces 23.

En complément du dispositif de "réception pleine feuille", la station de réception selon la présente invention comporte encore un dispositif de soulèvement d'une portion du guide-chaîne 26 du côté conducteur de la presse à découper, située devant la came d'ouverture des pinces 23a de la barre de pinces 23. Ce dispositif est représenté par la figure 4.

A cet effet, le guide-chaîne 26 présente une portion mobile suspendue à une tige verticale 27 pressée vers sa position basse illustrée en trait plein, par un ressort de compression 28. Une manivelle de commande 29 est fixée à un arbre de pivotement 30 s'étendant dans une direction parallèle à la direction de déplacement des feuilles 4 découpées, en sorte que la manivelle se déplace dans un plan transversal.

Deux extrémités respectives de deux bras 31 sont articulées en un point excentré par rapport à l'arbre 30. Les deux autres extrémités respectives de ces deux bras sont articulées à deux autres bras 32, dont deux autres extrémités respectives sont articulées sur les mêmes éléments de supports 33 sur lesquels est pivoté l'arbre 30 de la manivelle 29. Deux galets 34 sont pivotés sur le même axe sur lequel les deux bras 31, 32 sont articulés l'un à l'autre. En tirant la manivelle 29 contre lui, par rapport à la figure 4, qui représente cette manivelle 29 comme elle se situe par rapport au conducteur, les deux bras 31, 32 font monter les galets 34 qui viennent en fin de course soulever une portée de la tige 27 (non visible parce que cachée derrière une entretoise 33a entre les deux éléments 33), sur laquelle appuie le ressort de compression 28. Cette tige 27 est soulevée dans la position illustrée en traits mixtes sur la figure 4, en sorte que la came 24 d'ouverture des pinces 23a de la barre de pinces 23 est dégagée.

Grâce à ce dispositif, il est possible d'enlever les guides de rangement 35 des feuilles 4 réceptionnées et empilées, guides sur lesquels sont fixées les cames d'ouverture 24 des pinces 23a de la barre de pinces 23. Ce dispositif n'est cependant pas indispensable, mais il évite le démontage des cames d'ouverture 24 et permet ainsi un gain de temps.

## Revendications

1. Station d'une presse à découper des feuilles pour la séparation des poses alternativement la réception des feuilles pleines comprenant un berceau supérieur (2) pour un dispositif de séparation des poses et des barres de pinces (23) pour le transport des feuilles en travail (4), **caractérisée en ce que** ce berceau supérieur (2) comporte des moyens (2a) pour le montage amovible, alternativement d'un dispositif de séparation des poses et d'un dispositif de réception des feuilles pleines (1) et **en ce qu'**elle comporte au moins une came (24) pour l'ouverture des pinces (23a) desdites barres de pinces (23), montée de manière amovible.

2. Station selon la revendication 1, dans laquelle un organe éjecteur (3) des feuilles (4), s'étendant parallèlement aux bords avants desdites feuilles (4), est articulé autour d'un axe transversal (6) audit dispositif de réception (1) des feuilles pleines (4) qui comporte au moins un ressort (8a, 8b) pour appliquer au moins un élément (7a, 7b), solidaire dudit organe éjecteur (3) des feuilles (4) contre au moins une came (9a, 9b) solidaire d'au moins un levier d'entraînement (21a, 21b) dont le déplacement est commandé par le mouvement dudit berceau supérieur (2).

3. Station selon la revendication 2, dans laquelle ledit levier d'entraînement (21a, 21b) est pressé par au moins un ressort de rappel (12a, 12b) contre au moins une surface de butée (22a, 22b) fixe par rapport audit berceau supérieur (2).

4. Station selon la revendication 3, dans laquelle ledit levier d'entraînement (21a, 21b) présente au moins un élément de liaison (16a, 16b) à un organe de commande manuel (15) de mise hors service.

5. Station selon la revendication 4, dans laquelle ledit ressort de rappel (12a, 12b) dudit levier d'entraînement (21a, 21b) est un ressort de traction dont une extrémité est solidaire dudit levier d'entraînement (21a, 21b) et dont l'autre extrémité est solidaire d'au moins un organe (13a, 13b) monté pivotant sur le même axe (10a, 10b) que ledit levier d'entraînement (21a, 21b), cet organe (13a, 13b) étant relié par au moins un bras de transmission (16a, 16b) à une manivelle (15) dont le déplacement angulaire sous l'action dudit ressort de traction (12a, 12b) est limité par des butées (19a, 19b, 20a, 20b).

6. Station selon l'une des revendications précédentes, dans laquelle ledit dispositif de réception (1) des feuilles pleines (4) comporte des moyens (25) pour presser les feuilles pleines (4) contre une pile de stockage au fur et à mesure de leur arrivée à la station de séparation/réception

7. Station selon l'une des revendications précédentes dans laquelle les extrémités respectives de ladite barre de pinces (23) sont en prise avec deux rails de guidage (26) disposés latéralement, respectivement de part et d'autre dudit dispositif de réception (1) des feuilles pleines (4), au moins une came (24) pour l'ouverture desdites pinces (23a) étant disposée dans la trajectoire d'un palpeur de came solidaire d'une des mâchoires desdites pinces (23a) et des moyens (29-34) pour déplacer un desdits rails de guidage (26) pour permettre l'enlèvement de ladite came (24) pour l'ouverture desdites pinces (23a) lors du remplacement du dispositif de réception des feuilles pleines par le dispositif de séparation des poses.

## Claims

1. Station of a sheet diecutting press for the separation of blanks, alternately the reception of non-severed sheets, comprising an upper cradle (2) for a blank separating device and gripper bars (23) for conveying the sheets in progress (4), **characterized in that** said upper cradle (2) comprises means (2a) for the detachable mounting alternately of a blank separating device and of a non-severed sheet reception device (1) and **in that** it comprises at least one cam (24) for opening the grippers (23a) of said gripper bars (23), said cam being detachably mounted.

2. Station according to claim 1, wherein an ejector member (3) for sheets (4) extending parallel to the leading edges of said sheets (4) is articulated about a transverse axis (6) to the reception device (1) for the non-severed sheets (4), which comprises at least one spring (8a, 8b), for applying at least one element (7a, 7b) fixedly attached to said ejector member (3) for the sheets (4) against at least one cam (9a, 9b) fixedly attached to at least one drive lever (21 a, 21 b), the movement of which is controlled by the movement of the said upper cradle (2).

3. Station according to claim 2, wherein said drive lever (21 a, 21 b) is pressed by at least one return spring (12a, 12b) against at least one stop surface (22a, 22b) fixed with respect to the said upper cradle (2).

4. Station according to claim 3, wherein said drive lever (21 a, 21 b) has at least one element (16a, 16b) for connection to a manual shut-off control means (15).

5. Station according to claim 4, wherein said return spring (12a, 12b) of the said drive lever (21 a, 21 b) is a traction spring, one end of which is fixedly attached to the drive lever (21 a, 21 b) and the other end of which is fixedly attached to at least one member (13a, 13b) mounted pivotally on the same axis (10a, 10b) as the said drive lever (21 a, 21 b), said member (13a, 13b) being connected by at least one transmission arm (16a, 16b) to a crank (15), the angular displacement of which under the action of said traction spring (12a, 12b) is limited by stops (19a, 19b, 20a, 20b).

6. Station according to any one of the preceding claims, wherein the said reception device (1) for non-severed sheets (4) comprises means (25) for pressing the non-severed sheets (4) against a storage stack as they arrive in the separating/reception station.

7. Station according to any one of the preceding claims, wherein the respective ends of the said gripper bar (23) are in engagement with two guide rails (26) disposed laterally respectively on either side of said reception device (1) for the non-severed sheets (4), at least one cam (24) for opening the said grippers (23a) being disposed in the trajectory of a cam follower fixedly attached to one of the jaws of the said grippers (23a) and means (29-34) for moving one of the said guide rails (26) to allow removal of said cam (24) for opening the said grippers (23a) on replacement of the non-severed sheet reception device by the blank separating device.

## Patentansprüche

1. Station einer Presse zum Ausstanzen von Bogen für die Trennung der Nutzen, alternativ zum Aufnehmen von ganzen Bogen, die einen oberen Schlitten (2) für eine Vorrichtung zum Trennen der Nutzen und Greiferstangen (23) zum Befördern der in Bearbeitung stehenden Bogen (4) einschliesst, **dadurch gekennzeichnet, dass** dieser obere Schlitten (2) Mittel (2a) umfasst, um alternativ eine Vorrichtung zum Trennen der Nutzen und eine Vorrichtung zum Aufnehmen der ganzen Bogen (4) abnehmbar zu montieren, und dass sie zumindest einen abnehmbar montierten Nocken (24) zum Öffnen der Greifer (23a) der Greiferstangen (23) umfasst.

2. Station gemäss Anspruch 1, bei welcher ein Organ (3) zum Auswerfen der Bogen (4), welches sich parallel zu den vorderen Rändern der Bogen (4) erstreckt, um eine Querachse (6) an der Vorrichtung (1) zum Aufnehmen der ganzen Bogen (4) angelenkt ist, die zumindest eine Feder (8a, 8b) umfasst, um zumindest ein Element (7a, 7b), welches mit dem Organ (3) zum Auswerfen der Bogen (4) verbunden ist, gegen zumindest einen Nocken (9a, 9b) anzulegen, der mit zumindest einem Antriebshebel (21 a, 21 b) verbunden ist, dessen Verlagerung durch die Bewegung des oberen Schlittens (2) gesteuert ist.

3. Station gemäss Anspruch 2, bei welcher der Antriebshebel (21 a, 21 b) durch zumindest eine Rückstellfeder (12a, 12b) gegen zumindest eine Anschlagsfläche (22a, 22b) gedrückt ist, die in Bezug auf den oberen Schlitten (2) fest ist.

4. Station gemäss Anspruch 3, bei welcher der Antriebshebel (21 a, 21 b) einem manuellen Steuerungsorgan (15) zur Ausserbetriebsetzung zumindest ein Verbindungselement (16a, 16b) darbietet.

5. Station gemäss Anspruch 4, bei welcher die Rückstellfeder (12a, 12b) des Antriebshebels (21 a, 21 b) eine Zugfeder ist, deren eines Ende mit dem Antriebshebel (21 a, 21 b) verbunden ist und deren anderes Ende mit zumindest einem Organ (13a 13b) verbunden ist, welches auf der gleichen Achse (10a, 10b) wie der Antriebshebel (21 a, 21 b) schwenkbar montiert ist, wobei dieses Organ (13a, 13b) mittels zumindest eines Übertragungsarms (16a, 16b) mit einer Kurbel (15) verbunden ist, deren Winkelverlagerung unter der Wirkung der Zugfeder (12a, 12b) durch die Anschläge (19a, 19b, 20a, 20b) eingeschränkt ist.

6. Station gemäss einem der vorstehenden Ansprüche, bei welcher die Vorrichtung (1) zum Aufnehmen der ganzen Bogen (4) Mittel (25) umfasst, um die ganzen Bogen (4) bei ihrer Ankunft bei der Trennstation/Aufnahmestation nach und nach gegen einen Vorratsstapel zu drücken.

7. Station gemäss einem der vorstehenden Ansprüche, bei welcher die jeweiligen Enden der Greiferstange (23) mit zwei Führungsschienen (26) in Eingriff stehen, die seitlich bzw. beidseits der Vorrichtung (1) zum Aufnehmen der ganzen Bogen (4) angeordnet sind, wobei zumindest ein Nocken (24) zum Öffnen der Greifer (23a) in der Trajektorie eines Nockenfühlers angeordnet ist, der mit einem der Backen der Greifer (23a) und den Mitteln (29 - 34) verbunden ist, um eine der Führungsschienen (26) zu verlagern, um die Entfernung des Nockens (24) zu erlauben, um die Greifer (23a) bei der Auswechslung der Vorrichtung zum Aufnehmen der ganzen Bogen durch die Vorrichtung zur Trennung der Nutzen zu öffnen.
